# EUROPÄISCHE PATENTSCHRIFT

(11) **EP 0 905 053 B1**
(45) Veröffentlichungstag und Bekanntmachung des Hinweises auf die Patenterteilung: **14.04.2004**
(21) Anmeldenummer: 98117227.3
(22) Anmeldetag: 11.09.1998
(51) Int. Cl.: B65D 85/10

(54) **Gebindepackung für Zigaretten sowie Verfahren und Vorrichtung zum Herstellen derselben**
Wrapper for cigarette packs, and method and apparatus for forming the same
Emballage pour paquets de cigarettes ainsi que procédé et dispositif pour sa réalisation

(30) Priorität: 30.09.1997 DE 19743120
(43) Veröffentlichungstag der Anmeldung: 31.03.1999
(73) Patentinhaber: Focke & Co. (GmbH & Co.), 27283 Verden (DE)
(72) Erfinder: Focke, Heinz, 27283 Verden (DE); Buse, Henry, 27374 Visselhövede (DE)
(74) Vertreter: Bolte, Erich, Dipl.-Ing.

(56) Entgegenhaltungen:
- EP-A- 0 446 494
- EP-A- 0 709 306
- GB-A- 296 143
- GB-A- 1 603 537
- US-A- 1 923 452
- US-A- 3 027 998
- US-A- 3 278 016
- US-A- 3 832 823
- US-A- 4 784 261

## Beschreibung

Die Erfindung betrifft eine Gebindepackung für eine Gruppe von Zigarettenpackungen, die von einer Außenumhüllung aus Papier, (dünnem) Karton, Folie oder anderem Verpackungsmaterial umgeben ist, wobei innerhalb der Außenumhüllung ein gesonderter und der Gebindepackung entnehmbarer Zuschnitt mit Bedruckung - Coupon - angeordnet ist. Weiterhin betrifft die Erfindung Verfahren und Vorrichtung zum Herstellen derartiger Gebindepackungen.

Gebindepackungen für Zigaretten - sogenannte Zigarettenstangen - bestehen aus einer Gruppe von meistens zehn Zigarettenpackungen, die in zwei Reihen formiert sind. Großflächige Packungsseiten, nämlich Vorderseite und Rückseite, liegen dabei aneinander. Die Außenumhüllung kann aus Papier, (dünnem) Karton oder (durchsichtiger) Kunststofffolie bestehen. In gleicher Weise können Gebindepackungen für andere Kleinpackungen ausgebildet sein, z.B. Gebindepackungen für Papiertaschentuch-Packungen.

Bei Packungen dieser oder ähnlicher Art besteht häufig die Notwendigkeit, Informationen an Kunden bzw. Verbraucher zu übermitteln. Diese Informationen können häufig wechselnden Inhalts sein oder unterschiedliche Sprachen erfordern.

Aus der US-A 4 784 261 ist eine Gebindepackung mit drei Zigarettenpackungen bekannt. Zwischen zwei Zigarettenpackungen ist ein Coupon eingelegt. Der Erfindung liegt die Aufgabe zu Grunde, eine Gebindepackung für Zigarettenpackungen so auszubilden, dass mit geringem Aufwand beliebige, ggf. umfängliche Informationen, Hinweise oder dergleichen vermittelt werden können.

Zur Lösung dieser Aufgabe ist die erfindungsgemäße Gebindepackung dadurch gekennzeichnet, dass die Gruppe von Zigarettenpackungen zwei Packungsreihen aufweist, zwischen denen der Coupon positioniert ist, und dass sich der Coupon in Richtung der Packungsreihen und über mindestens zwei nebeneinander liegende Zigarettenpackungen erstreckt.

Erfindungsgemäß ist demnach der Gebindepackung ein verhältnismäßig großflächiger Druckträger bzw. Coupon beigefügt, der sich innerhalb der Gebindepackung an deren Außenseite erstrecken kann, insbesondere bei einer Umhüllung aus durchsichtigem Material. Alternativ oder zusätzlich kann der Coupon bei einer üblichen Gebindepackung für Zigaretten zwischen zwei Packungsreihen vorzugsweise mittig positioniert sein. Der Coupon erstreckt sich dabei vorzugsweise über drei nebeneinanderliegende Zigarettenpackungen und ist in der Höhe geringfügig kleiner als die Höhe der Zigarettenpackungen. Weiterhin kann ein Coupon bzw. Druckträger U-förmig ausgebildet sein, sich also über Eck erstrecken, und zwar im Bereich einer Stirnwand der Gebindepackung oder mittig quer über die beiden Packungsreihen.

Bei der Herstellung einer Gebindepackung mit Coupon bzw. Druckträger wird vorzugsweise zunächst die Gruppe der Zigarettenpackungen zusammengestellt und sodann der Zuschnitt bzw. Coupon zugeführt. Die Einheit wird dann von der Außenumhüllung umgeben. Bei Anordnung des Coupons zwischen den Packungsreihen wird erfindungsgemäß eine der Abmessung des Coupons entsprechende Anzahl von Zigarettenpackungen einer (oberen) Packungsreihe angehoben, ohne daß die Zigarettenpackungen die Formation der Packungsreihe verlassen. Es entsteht ein Spalt zum Einführen des Coupons.

Die erfindungsgemäße Vorrichtung besteht aus einem Magazin für die Druckträger. Diesem werden Druckträger nacheinander entnommen und durch einen Couponförderer in die Position auf der Gruppe der Zigarettenpackungen oder zwischen den Reihen derselben gefördert.

Weitere Einzelheiten der Erfindung betreffen die Ausgestaltung der Gebindepackung, das Verfahren zum Herstellen derselben sowie die Vorrichtung zum Zuführen und Einbringen des Druckträgers in die Gebindepackung.

Ausführungsbeispiele der Gebindepackung sowie der Vorrichtung zum Herstellen derselben bzw. zum Zuführen des Druckträgers werden nachfolgend anhand der Zeichnungen näher erläutert. Es zeigt:
- Fig. 1: eine Gebindepackung für Zigaretten in perspektivischer Darstellung,
- Fig. 2: die Gebindepackung gemäß Fig. 1 im Querschnitt,
- Fig. 3: eine Darstellung analog Fig. 1 eines anderen Ausführungsbeispiels einer Gebindepackung,
- Fig. 4: einen Querschnitt zu der Gebindepackung gemäß Fig. 3,
- Fig. 5: einen Zuschnitt für eine Außenumhüllung einer Gebindepackung gemäß Fig. 1 und Fig. 3,
- Fig. 6: eine Vorrichtung zum Herstellen von Gebindepackungen gemäß Fig. 1 und Fig. 2 in schematischer Seitenansicht,
- Fig. 7: einen Ausschnitt der Vorrichtung gemäß Fig. 6 in Draufsicht,
- Fig. 8: eine Einzelheit einer Vorrichtung zum Herstellen von Gebindepackungen gemäß Fig. 3 in Seitenansicht, teilweise im Vertikalschnitt,
- Fig. 9: die Vorrichtung gemäß Fig. 8 mit weiteren Einzelheiten in veränderter Position von Organen,
- Fig. 10: die Vorrichtung gemäß Fig. 8 und Fig. 9 in vereinfachter Draufsicht,
- Fig. 11: eine Gebindepackung für Zigaretten in Draufsicht, teilweise ausgeschnitten,
- Fig. 12: eine weitere Ausführung einer Gebindepackung mit Coupon in Draufsicht, teilweise ausgeschnitten,
- Fig. 13: eine perspektivische Stirnansicht zu dem Ausführungsbeispiel gemäß Fig. 11,
- Fig. 14: eine perspektivische Ansicht eines Teils der Gebindepackung gemäß Fig. 12.

Die Zeichnungen beziehen sich auf sogenannte Zigaretten-Stangen. Eine Gruppe von Zigarettenpackungen 10 - im vorliegenden Falle in der Ausführung als Klappschachtel (Hinge-Lid-Packung) - ist von einer Außenumhüllung 11 allseitig umgeben. Die Außenumhüllung 11 kann beispielsweise aus einem Zuschnitt 19 gemäß Fig. 5 bestehen. Dieser wiederum ist aus (dünnem) Karton gebildet. Alternativ kann die Außenumhüllung 11 aus Papier oder Folie bestehen, auch aus durchsichtiger Kunststoffolie.

Die Zigarettenpackungen 10 sind in einer geordneten Formation angeordnet, nämlich in zwei Packungsreihen 12, 13. Innerhalb der beiden Packungsreihen 12, 13 liegen benachbarte Zigarettenpackungen 10 von Packungsreihe 12 zu Packungsreihe 13 mit großflächigen Vorderseiten 14 und Rückseiten 15 aneinander. Die Klappschachteln bestehen aus einem Schachtelteil 16 und einem Deckel 17. Innerhalb einer Packungsreihe 12, 13 liegen die Zigarettenpackungen 10 mit aufrechten, schmalen Seitenflächen 18 aneinander.

Die aus zehn Zigarettenpackungen 10 - je fünf Zigarettenpackungen in jeder Packungsreihe 12, 13 - bestehende Gruppe ist von dem Zuschnitt 19 so umhüllt, daß eine Vorderwand 20, Rückwand 21, Seitenwände 22, 23 und Stirnwände 24, 25 entstehen. Im Bereich einer Seitenwand 22 ist die Außenumhüllung 11 mit einem Verschluß versehen. Dieser besteht bei dem vorliegenden Ausführungsbeispiel durch Überlappung der Seitenwand 22 mit einem Verbindungslappen 26. Seitenwand 22 und Verbindungslappen 26 sind durch Klebung miteinander verbunden. Wenn zum Anbringen einer Steuermarkierung an einer der Seitenwand 22 zugekehrten Bodenfläche 27 der Zigarettenpackungen 10 anzubringen ist, wird zu diesem Zweck die Seitenwand 22 von dem Verbindungslappen 26 gelöst und so die Außenumhüllung 11 geöffnet. In diesem Falle wird ein entsprechender Kleber verwendet ("Stick-No-Stick"). Bei Zigarettenpackungen 10 in der Ausführung als Klappschachtel ist bei einer derartigen Gestaltung der Gebindepackung der Deckel 17 der gegenüberliegenden, geschlossenen Seitenwand 23 zugekehrt.

Bei dem Zuschnitt 19 gemäß Fig. 5 bestehen die Stirnwände 24, 25 aus in besonderer Weise ausgebildeten Stirnwandlappen 28, 29. Die Zigarettenpackungen 10 sind so positioniert, daß die Deckel 17 auf der von der Verschlußseite (Seitenwand 22) abgekehrt sind.

Innerhalb der Gebindepackung ist ein aus einem gesonderten Zuschnitt gebildeter Druckträger angeordnet, der nachfolgend als Coupon 30 bezeichnet ist. Es handelt sich dabei um einen rechteckigen, dünnwandigen Zuschnitt, insbesondere aus Papier oder dünnem Karton. Der Coupon 30 kann einseitig oder beidseitig mit einer Bedruckung versehen sein. Diese sind insbesondere Informationen, Werbehinweise, aber auch dekorative Bedruckungen. Der Coupon 30 kann als Gutschein für die Teilnahme an Wettbewerben verwendet werden.

Der Coupon 30 ist gemäß Fig. 1 und Fig. 2 zwischen der Vorderwand 20 der Außenumhüllung 11 und der Gruppe der Zigarettenpackungen 10 positioniert. Der Coupon 30 ist dabei so bemessen, daß er sich annähernd über die Höhe der Gebindepackung erstreckt, also über die Höhe der Zigarettenpackungen 10. In Längsrichtung ist der rechteckige Coupon größer als eine einzelne Zigarettenpackung 10 bzw. als die Vorderseite 14 derselben. Vorteilhaft ist eine Abmessung, bei der sich der Coupon 30 annähernd über drei Zigarettenpackungen 10 bzw. über drei Vorderseiten 14 derselben erstreckt. Der Coupon 30 ist in bezug auf die Längserstreckung der Gebindepackung mittig innerhalb derselben angeordnet.

Bei der Gestaltung gemäß Fig. 3 und Fig. 4 ist der Coupon 30 zwischen den beiden Packungsreihen 12, 13 angeordnet. Die Relativstellung ist so gewählt, daß der Coupon 30 in der Mitte eines Spalts zwischen den Packungsreihen 12, 13 positioniert ist und sich etwa über drei Zigarettenpackungen 10 erstreckt bei einer Höhe, die geringfügig kleiner ist als die Höhe der Zigarettenpackungen.

Der Coupon 30 ist vorzugsweise lose innerhalb der Gebindepackung angeordnet, also ohne Verklebung mit der Außenumhüllung 11 oder den Zigarettenpackungen 10. Der Coupon 30 kann beim Öffnen der Gebindepackung entnommen und zielgerichtet verwertet werden.

Bei der Herstellung der Gebindepackung wird zweckmäßiger so vorgegangen, daß zunächst die Zigarettenpackungen 10 in der Formation der Gebindepackung angeordnet, sodann der Coupon 30 positionsgerecht an den Zigarettenpackungen 10 angebracht und sodann die Einheit aus Zigarettenpackungen 10 und Coupon 30 in den Zuschnitt 19 eingehüllt wird.

Die Vorrichtung gemäß Fig. 6 und Fig. 7 ist für die Fertigung einer Gebindepackung gemäß Fig. 1 und Fig. 2 einsetzbar. Die Zigarettenpackungen 10 werden als fortlaufender Packungsstrang 31 in zwei übereinanderliegenden Packungsreihen 12, 13 - entsprechend der Positionierung in der Gebindepackung - zugefördert. Im Bereich einer Plattform 32 wird eine dem Inhalt der Gebindepackung entsprechende Gruppe von Zigarettenpackungen 10 durch einen Schieber 33 in Querrichtung abgeschoben. Parallel zum Packungsstrang 31 und damit quer zur Abschubrichtung des Schiebers 33 wird in aufrechter Ebene der Zuschnitt 19 bereitgehalten. Die Gruppe der Zigarettenpackungen 10 wird durch die Ebene des Zuschnitts 19 hindurchgefördert, wobei dieser von den Zigarettenpackungen 10 mitgenommen wird. Durch Einschub in eine Oberführung 34 und Unterführung 35 wird der Zuschnitt 19 U-förmig um die Gruppe der Zigarettenpackungen 10 herumgelegt. Dabei liegen die in Abschubrichtung nach vorn weisenden Deckel 17 der Zigarettenpackungen 10 an der Seitenwand 23 an.

Vor dem Querabschub der Gruppe der Zigarettenpackungen 10 wird der Coupon 30 zugeführt und positionsgenau auf die Oberseite der abzuschiebenden Zigarettenpackungen 10 aufgelegt. Zu diesem Zweck ist oberhalb der Plattform 32 bzw. oberhalb des Packungsstrangs 31 der Zigarettenpackungen 10 ein Coupon-Aggregat 36 angeordnet. Dieses besteht aus einem Coupon-Magazin 37, in dem die vorbereiteten Coupons 30 übereinander gestapelt sind. An der Unterseite können die Coupons 30 einzeln entnommen werden durch einen Entnahmeförderer 38 in Verbindung mit einer Gegenwalze 39.

Die dem Coupon-Magazin 37 entnommenen Coupons 30 werden einem Coupon-Spender 40 übergeben. Dieser besteht aus zwei Förderbändern 41, 42. Zwischen einander zugekehrten Trumen wird der Coupon 30 gefördert. Die Förderbänder 41, 42 bzw. deren Fördertrume sind in Förderrichtung abwärts geneigt. Der Coupon 30 wird deshalb in einer schräg abwärts geneigten Ebene transportiert, und zwar in Richtung zur Oberseite der Zigarettenpackungen 10. Die Relativstellung des Coupon-Spenders 40 ist so gewählt, daß der Coupon 30 in der beschriebenen Relativstellung auf der Oberseite von drei nebeneinanderliegenden Zigarettenpackungen 10 abgelegt wird. Danach wird die Einheit aus Zigarettenpackungen 10 und Coupon 30 in der beschriebenen Weise zur Einhüllung durch den Zuschnitt 19 abgeschoben.

Die Vorrichtung gemäß Fig. 8, Fig. 9 und Fig. 10 ist insbesondere geeignet, Coupons 30 nach Maßgabe des Ausführungsbeispiels gemäß Fig. 3 und Fig. 4 zu positionieren. Auch hier wird so vorgegangen, daß der Coupon 30 zunächst an packungsgerechter Stellung der Gruppe der Zigarettenpackungen 10 angebracht und sodann die Einheit aus Zigarettenpackungen 10 und Coupon 30 dem bereitgehaltenen Zuschnitt für die Außenumhüllung 11 zugeführt wird.

Wie insbesondere aus Fig. 10 ersichtlich, wird der Packungsstrang 31 einer Abschubstation 43 zugeführt im Bereich der Plattform 32. Der Abschubstation 43 ist in Förderrichtung eine Couponstation 44 vorgeordnet. Im Bereich derselben wird jeweils der Coupon 30 in die gewünschte Position gebracht, nämlich zwischen den Zigarettenpackungen 10 der Packungsreihen 12, 13.

Zu diesem Zweck werden die Zigarettenpackungen 10 der Packungsreihen 12, 13 im Bereich der Couponstation 44 zeitweilig auseinander bewegt, so daß ein seitlich offener Einschubspalt 45 für den Coupon 30 gebildet ist. Zu diesem Zweck wird die erforderliche Anzahl von Zigarettenpackungen 10 - im vorliegenden Falle drei - der oberen Packungsreihe 12 von der unteren Packungsreihe 13 abgehoben. Die (drei) Zigarettenpackungen 10 werden dabei in eine Schrägstellung bewegt, so daß ein keil- bzw. trichterförmiger Einschubspalt 45 gebildet ist. Die Zigarettenpackungen verlassen dabei aber nicht die Formation des Packungsstrangs 31 bzw. der Packungsreihe 12. Vielmehr bleiben die angehobenen Zigarettenpackungen 10 zwischen den horizontal ausgerichteten übrigen Packungen der Packungsreihe.

Benachbart zum gebildeten Einschubspalt 45 ist das Coupon-Aggregat 36 angeordnet in der beschriebenen Ausführung. Der Coupon-Spender 40 ist unmittelbar benachbart zu den übereinanderliegenden Packungsreihen 12, 13 positioniert, und zwar in einer solchen Relativstellung, daß ein zugeführter Coupon 30 in den Einschubspalt 45 gelangt und damit in die gewünschte Position zwischen den beiden Packungsreihen 12, 13. Die angehobenen Zigarettenpackungen 10 der oberen Packungsreihe 12 werden nach dem Einschub des Coupons 30 in die Normalstellung zurückbewegt.

Im Bereich der Couponstation 44 befindet sich oberhalb der Packungsreihen 12, 13 ein Huborgan, nämlich ein mit Saugluft beaufschlagbarer Hubkopf 46. Dieser ist so bemessen, daß jeweils drei innerhalb der Packungsreihe 12 nebeneinanderliegende Zigarettenpackungen 10 bei einem Hubtakt erfaßt und angehoben werden. Der Hubkopf 46 ist an einem Schwenkarm 47 angebracht, der seinerseits mit einem Betätigungsgetriebe 48 verbunden ist.

Der aus den Packungsreihen 12, 13 gebildete Packungsstrang 31 wird auf einem Förderer transportiert, zum Beispiel auf einem Gurt 49. Seitlich sind ortsfeste Seitenführungen 50, 51 angeordnet. Auf der dem Coupon-Aggregat 36 zugekehrten Seite ist die Seitenführung 51 unterbrochen bzw. mit einer Öffnung 52 versehen, die den Durchtritt des Coupons 30 ermöglicht.

Eine weitere Ausführung für die Gestaltung einer Gebindepackung für Zigaretten ergibt sich aus Fig. 11 und Fig. 13. Ein länglicher, rechteckiger Coupon 30 ist im Bereich einer Stirnwand 24 des langgestreckten Gebindes zwischen der Außenumhüllung 11 und der Gruppe der Zigarettenpackungen 10 positioniert, und zwar "über Eck". Der Coupon 30 ist U-förmig angeordnet, und zwar in halber Höhe bzw. mittig zur Stirnwand 24. Ein Steg 53 erstreckt sich quer über die Stirnwand 24, also über Seitenflächen 18 zweier benachbarter Zigarettenpackungen 10. Je ein Schenkel 54, 55 befindet sich im Bereich einer Vorderseite 14 bzw. Rückseite 15 der stirnseitigen Zigarettenpackungen 10.

Bei dem Ausführungsbeispiel gemäß Fig. 12 und Fig. 14 ist ein Coupon 30 im Bereich einer Längsseite, also im Bereich einer (oberen) Seitenwand 22 der Außenumhüllung 11 innenseitig positioniert. Auch dieser Coupon 30 ist rechteckig, langgestreckt und U-förmig über die beiden Packungsreihen 12, 13 gefaltet. Ein Steg 56 erstreckt sich im Bereich der Seitenwand 22, also über die Bodenfläche oder Stirnfläche von benachbarten Zigarettenpackungen 10 der beiden Packungsreihen 12, 13 hinweggehend. Schenkel 57, 58 befinden sich im Bereich der nach außen weisenden Vorderseite 14 bzw. Rückseite 15 der betreffenden Zigarettenpackungen 10. Eine Besonderheit besteht darin, daß der Coupon 13 beim dem Ausführungsbeispiel der Fig. 12 und der Fig. 14 in einer Schrägstellung positioniert ist. Ränder des Coupons 30 sind unter einem (spitzen) Winkel zu den Begrenzungen bzw. Flächen der Zigarettenpackungen 10 angeordnet. Der Coupon befindet sich vorzugsweise in der Mitte der Seitenwand 22.

### Bezugszeichenliste:

- 10: Zigarettenpackung
- 11: Außenumhüllung
- 12: Packungsreihe
- 13: Packungsreihe
- 14: Vorderseite
- 15: Rückseite
- 16: Schachtelteil
- 17: Deckel
- 18: Seitenfläche
- 19: Zuschnitt
- 20: Vorderwand
- 21: Rückwand
- 22: Seitenwand
- 23: Seitenwand
- 24: Stirnwand
- 25: Stirnwand
- 26: Verbindungslappen
- 27: Bodenfläche
- 28: Stirnwandlappen
- 29: Stirnwandlappen
- 30: Coupon
- 31: Packungsstrang
- 32: Plattform
- 33: Schieber
- 34: Oberführung
- 35: Unterführung
- 36: Coupon-Aggregat
- 37: Coupon-Magazin
- 38: Entnahmeförderer
- 39: Gegenwalze
- 40: Coupon-Spender
- 41: Förderband
- 42: Förderband
- 43: Abschubstation
- 44: Couponstation
- 45: Einschubspalt
- 46: Hubkopf
- 47: Schwenkarm
- 48: Betätigungsgetriebe
- 49: Gurt
- 50: Seitenführung
- 51: Seitenführung
- 52: Öffnung
- 53: Steg
- 54: Schenkel
- 55: Schenkel
- 56: Steg
- 57: Schenkel
- 58: Schenkel

## Patentansprüche

1. Gebindepackung mit einer Gruppe von Zigarettenpackungen (10), die von einer Außenumhüllung (11) aus Papier, dünnem Karton, Folie oder anderem Verpackungsmaterial umgeben ist, wobei innerhalb der Außenumhüllung (11) ein gesonderter und der Gebindepackung entnehmbarer Zuschnitt mit Bedruckung, sog. Coupon (30) - angeordnet ist, **dadurch gekennzeichnet, dass** die Gruppe von Zigarettenpackungen (10) zwei Packungsreihen (12, 13) aufweist, zwischen denen der Coupon (30) positioniert ist, und dass sich der Coupon (30) in Richtung der Packungsreihen und über mindestens zwei nebeneinanderliegende Zigarettenpackungen erstreckt.

2. Gebindepackung nach Anspruch 1, **dadurch gekennzeichnet, dass** die Höhe des Coupons (30) geringfügig kleiner ist als die Höhe einer Zigarettenpackung (10).

3. Gebindepackung nach Anspruch 1 oder 2, **dadurch gekennzeichnet, dass** der Coupon (30) etwa mittig positioniert ist zwischen einander zugekehrten Vorderseiten (14) bzw. Rückseiten (15) von Zigarettenpackungen (10) der benachbarten Packungsreihen (12, 13).

4. Gebindepackung nach Anspruch 1 oder einem der weiteren Ansprüche, **dadurch gekennzeichnet, dass** sich der Coupon (30) über die Vorderseiten (14) bzw. Rückseiten (15) von drei nebeneinanderliegenden Zigarettenpackungen (10) erstreckt.

5. Verfahren zum Herstellen von Gebindepackungen aus einer Gruppe von Zigarettenpackungen (10), die von einer Außenumhüllung (11) umgeben ist, wobei die formierte Gruppe der Zigarettenpackungen (10) quer zu einem Zuschnitt der Außenumhüllung (11) unter Mitnahme desselben bewegbar ist, derart, dass sich der Zuschnitt der Außenumhüllung (11) in einem ersten Falttakt U-förmig um die Gruppe der Zigarettenpackungen (10) herumlegt, wobei ein Coupon (30) in einer der fertigen Gebindepackung entsprechenden Relativstellung an der Gruppe der Zigarettenpackungen (10) angebracht und sodann die Einheit aus Zigarettenpackungen (10) und Coupon (30) dem Zuschnitt der Außenumhüllung (11) zugeführt wird, wobei zum Anbringen des Coupons (30) zwischen zwei übereinanderliegenden, durch die Zigarettenpackungen (10) gebildeten Packungsreihen (12, 13) diese auseinanderbewegt werden unter Bildung einer Abschubspalts (45), und wobei in den Abschubspalt (45) der Coupon (30) eingeschoben wird.

6. Verfahren nach Anspruch 5, **dadurch gekennzeichnet, dass** der Abschubspalt (45) gebildet wird durch Anheben einer mindestens der Größe des Coupons (30) entsprechenden Anzahl von Zigarettenpackungen (10) der oberen Packungsreihe (12) und unter Aufrechterhaltung des Kontakts der angehobenen Zigarettenpackungen (10) innerhalb der Packungsreihe (12) und dass die angehobenen Zigarettenpackungen (10) nach dem Einschieben des Coupons (30) in den Abschubspalt (45) in die Formation der Packungsreihe (12) zurückbewegt werden.

7. Verfahren nach Anspruch 5 oder 6, **dadurch gekennzeichnet, dass** die Zigarettenpackungen (10) der oberen Packungsreihe (12) in eine Schrägstellung angehoben werden, derart, dass ein zur Einschubseite des Coupons (30) konvergierender Einschubspalt (45) gebildet wird.

8. Vorrichtung zum Herstellen von Gebindepackungen für eine Gruppe von Zigarettenpackungen (10), die von einer Außenumhüllung (11) umgeben ist, wobei ein Zuschnitt für die Außenumhüllung (11) in einer vertikalen Ebene bereitgehalten und eine dem Inhalt der Gebindepackung entsprechende Gruppe von Zigarettenpackungen (10) quer zur Außenumhüllung (11) bewegbar ist, derart, dass sich diese U-förmig um die Gruppe der Zigarettenpackungen (10) herumlegt, wobei ein Coupon-Aggregat (36) zur Übergabe einzelner Coupons (30) an einen fortlaufenden Packungsstrang (31) aus zwei übereinander angeordneten Packungsreihen (12, 13) vorgesehen ist, wobei das Coupon-Aggregat (36) einen Coupon-Spender (40) aufweist, der einzelne Coupons (30) den Packungsreihen (12, 13) zuführt, und wobei ein Hubkopf (46) vorgesehen ist zum Anheben mindestens einer Zigarettenpackung (10) der oberen Packungsreihe (12), derart, dass ein seitlich offener Einschubspalt (45) im Bereich des Coupon-Aggregats (36) gebildet werden kann und ein Coupon (30) in den Einschubspalt (45) einschiebbar ist.

9. Vorrichtung nach Anspruch 8, **dadurch gekennzeichnet, dass** der Hubkopf (46) zum Anheben von mehreren, insbesondere drei nebeneinanderliegenden Zigarettenpackungen (10) ausgebildet ist.

10. Vorrichtung nach Anspruch 8 oder 9, **dadurch gekennzeichnet, dass** der Coupon-Spender (40) die Coupons (30) den Packungsreihen (12, 13) in einer schräg abwärts gerichteten Förderebene zuführt.

11. Vorrichtung nach Anspruch 8 oder einem der weiteren Ansprüche, **dadurch gekennzeichnet, dass** das Coupon-Aggregat (36) ein Coupon-Magazin (37) aufweist zur Entnahme einzelner vorgefertigter Coupons (30) und zur Übergabe an den Coupon-Spender (40), der die Coupons (30) zwischen oberen und unteren, in Förderrichtung abwärtsgeneigten Förderbändern (41, 42) der Gruppe der Zigarettenpackungen (10) zuführt.

## Claims

1. Multipack having a group of cigarette packs (10) which is enclosed by an outer wrapper (11) made of paper, thin cardboard, film or some other packaging material, a separate blank which can be removed from the multipack and exhibits printing - a so-called coupon (30) - being arranged within the outer wrapper (11), **characterized in that** the group of cigarette packs (10) has two pack rows (12, 13), between which the coupon (30) is positioned, and **in that** the coupon (30) extends in the direction of the pack rows and over at least two cigarette packs located one beside the other.

2. Multipack according to Claim 1, **characterized in that** the height of the coupon (30) is slightly smaller than the height of a cigarette pack (10).

3. Multipack according to Claim 1 or 2, **characterized in that** the coupon (30) is positioned approximately centrally between mutually facing front sides (14) or rear sides (15) of cigarette packs (10) of the adjacent pack rows (12, 13).

4. Multipack according to Claim 1 or one of the further claims, **characterized in that** the coupon (30) extends over the front sides (14) or rear sides (15) of three cigarette packs (10) located one beside the other.

5. Method of producing multipacks from a group of cigarette packs (10) which is enclosed by an outer wrapper (11), it being the case that the group formed from the cigarette packs (10) can be moved transversely to a blank of the outer wrapper (11), with this blank being carried along in the process, such that the blank of the outer wrapper (11), in a first folding cycle, positions itself in a U-shaped manner around the group of cigarette packs (10), that a coupon (30) is provided on the group of cigarette packs (10) in a relative position corresponding to the finished multipack, and then the unit comprising cigarette packs (10) and coupon (30) is fed to the blank of the outer wrapper (11), that, in order to provide the coupon (30) between two pack rows (12, 13) located one above the other and formed by the cigarette packs (10), these pack rows are moved apart from one another to form a push-in gap (45), and that the coupon (30) is pushed into the push-in gap (45).

6. Method according to Claim 5, **characterized in that** the push-in gap (45) is formed by virtue of a number of cigarette packs (10) of the top pack row (12) which corresponds at least to the size of the coupon (30) being raised, with the contact of the raised cigarette packs (10) within the pack row (12) being maintained in the process, and **in that**, once the coupon (30) has been pushed into the push-in gap (45), the raised cigarette packs (10) are moved back into the formation of the pack row (12).

7. Method according to Claim 5 or 6, **characterized in that** the cigarette packs (10) of the top pack row (12) are raised into an oblique position so as to form a push-in gap (45) which converges in the direction of the push-in side of the coupon (30).

8. Apparatus for producing multipacks for a group of cigarette packs (10) which is enclosed by an outer wrapper (11), it being the case that a blank for the outer wrapper (11) is held ready in a vertical plane and a group of cigarette packs (10) which corresponds to the contents of the multipack can be moved transversely to the outer wrapper (11) such that the latter positions itself in a U-shaped manner around the group of cigarette packs (10), that a coupon subassembly (36) is provided for transferring individual coupons (30) to a continuous line (31) of packs, which comprises two pack rows (12, 13) arranged one above the other, that the coupon subassembly (36) has a coupon dispenser (40), which feeds individual coupons (30) to the pack rows (12, 13), and that a lifting head (46) is provided for raising at least one cigarette pack (10) of the top pack row (12) such that it is possible to form a laterally open push-in gap (45) in the region of the coupon subassembly (36) and a coupon (30) can be pushed into the push-in gap (45).

9. Apparatus according to Claim 8, **characterized in that** the lifting head (46) is designed for raising a plurality of, in particular three, cigarette packs (10) located one beside the other.

10. Apparatus according to Claim 8 or 9, **characterized in that** the coupon dispenser (40) feeds the coupons (30) to the pack rows (12, 13) in an obliquely downwardly directed conveying plane.

11. Apparatus according to Claim 8 or one of the further claims, **characterized in that** the coupon subassembly (36) has a coupon magazine (37) for removing individual prefabricated coupons (30) and for transferring them to the coupon dispenser (40), which feeds the coupons (30), between top and bottom conveying belts (41, 42) which are inclined downwards in the conveying direction, to the group of cigarette packs (10).

## Revendications

1. Paquet de groupement contenant un groupe de paquets de cigarettes (10) qui est entouré d'une enveloppe extérieure (11) en papier, carton mince ou autre matériau d'emballage, à l'intérieur de l'enveloppe extérieure (11) étant placée une découpe séparée avec impression, dite coupon (30), qui peut être enlevée du paquet de groupement, **caractérisé par le fait que** le groupe de paquets de cigarettes (10) présente deux rangées de paquets (12, 13) entre lesquelles est placé le coupon (30), et que le coupon (30) s'étend dans la direction des rangées de paquets et sur au moins deux paquets de cigarettes situés l'un à côté de l'autre.

2. Paquet de groupement selon la revendication 1, **caractérisé par le fait que** la hauteur du coupon (30) est légèrement inférieure à la hauteur d'un paquet de cigarettes (10).

3. Paquet de groupement selon l'une des revendications 1 et 2, **caractérisé par le fait que** le coupon (30) est placé à peu près au milieu entre des faces avant (14) et des faces arrière (15) en regard de paquets de cigarettes (10) des rangées de paquets voisines (12, 13).

4. Paquet de groupement selon la revendication 1 ou une des autres revendications, **caractérisé par le fait que** le coupon (30) s'étend sur les faces avant (14) ou les faces arrière (15) de trois paquets de cigarettes (10) situés les uns à côté des autres.

5. Procédé de fabrication de paquets de groupement formés d'un groupe de paquets de cigarettes (10) entouré d'une enveloppe extérieure (11), dans lequel le groupe de paquets de cigarettes (10) formé est mû perpendiculairement à une découpe de l'enveloppe extérieure (11) en entraînant cette découpe, de façon telle que la découpe de l'enveloppe extérieure (11), dans un premier temps de pliage, se place en forme de U autour du groupe de paquets de cigarettes (10), un coupon (30) étant appliqué sur le groupe de paquets de cigarettes (10) dans une position relative correspondant au paquet de groupement achevé, et ensuite, l'ensemble des paquets de cigarettes (10) et du coupon (30) est amené à la découpe de l'enveloppe extérieure (11), pour l'application du coupon (30) entre deux rangées de paquets superposées (12, 13) formées par les paquets de cigarettes (10), celles-ci étant écartées avec formation d'un interstice d'introduction (45), et le coupon (30) étant introduit dans cet interstice (45).

6. Procédé selon la revendication 5, **caractérisé par le fait que** l'interstice d'introduction (45) est formé par soulèvement d'un nombre de paquets de cigarettes (10) de la rangée supérieure de paquets (12) correspondant au moins à la grandeur du coupon (30) et avec maintien du contact des paquets de cigarettes (10) soulevés à l'intérieur de la rangée de paquets (12), et qu'après l'introduction du coupon (30) dans l'interstice d'introduction (45), les paquets de cigarettes (10) soulevés sont ramenés dans la formation de la rangée de paquets (12).

7. Procédé selon l'une des revendications 5 et 6, **caractérisé par le fait que** les paquets de cigarettes (10) de la rangée supérieure (12) sont soulevés dans une position oblique de façon telle que soit formé un interstice d'introduction (45) convergeant vers le côté d'introduction du coupon (30).

8. Dispositif de fabrication de paquets de groupement pour un groupe de paquets de cigarettes (10) entouré d'une enveloppe extérieure (11), dans lequel une découpe pour l'enveloppe extérieure (11) est présentée dans un plan vertical et un groupe de paquets de cigarettes (10) correspondant au contenu du paquet de groupement peut être mû perpendiculairement à l'enveloppe extérieure (11) de façon telle que celle-ci se place en forme de U autour du groupe de paquets de cigarettes (10), dans ce dispositif étant prévu un bloc à coupons (36) pour le transfert de coupons individuels (30) à une file continue de paquets (31) formée de deux rangées superposées de paquets (12, 13), le bloc à coupons (36) présentant un distributeur de coupons (40) qui amène des coupons individuels (30) aux rangées de paquets (12, 13), et une tête élévatrice (46) étant prévue pour soulever au moins un paquet de cigarettes (10) de la rangée supérieure de paquets (12) de façon telle qu'un interstice d'introduction ouvert latéralement (45) puisse être formé dans la zone du bloc à coupons (36) et qu'un coupon (30) puisse être introduit dans cet interstice (45).

9. Dispositif selon la revendication 8, **caractérisé par le fait que** la tête élévatrice (46) est conçue pour soulever plusieurs, en particulier trois, paquets de cigarettes (10) situés les uns à côté des autres.

10. Dispositif selon l'une des revendications 8 et 9, **caractérisé par le fait que** le distributeur de coupons (40) amène les coupons (30) aux rangées de paquets (12, 13) dans un plan de transport dirigé obliquement vers le bas.

11. Dispositif selon la revendication 8 ou une des autres revendications, **caractérisé par le fait que** le bloc à coupons (36) présente un magasin à coupons (37) pour la prise de coupons préfabriqués individuels (30) et le transfert de ceux-ci au distributeur de coupons (40), qui amène les coupons (30) au groupe de paquets de cigarettes (10) entre des bandes transporteuses supérieure et inférieure (41, 42) inclinées vers la bas dans la direction de transport.
